# EUROPÄISCHE PATENTSCHRIFT

(11) **EP 0 600 172 B1**
(45) Veröffentlichungstag und Bekanntmachung des Hinweises auf die Patenterteilung: **26.08.1998**
(21) Anmeldenummer: 93115242.5
(22) Anmeldetag: 22.09.1993
(51) Int. Cl.: B61F 5/38, B61F 5/32

(54) **Fahrwerk für Schienenfahrzeuge**
Running gear for railway vehicles
Train de roulement pour véhicules ferroviaires

(30) Priorität: 28.11.1992 DE 4240098
(43) Veröffentlichungstag der Anmeldung: 08.06.1994
(73) Patentinhaber: Siemens Schienenfahrzeugtechnik GmbH, 24159 Kiel (DE)
(72) Erfinder: Pees, Ernst, Dipl.-Ing., D-24161 Altenholz (DE); Schaller, Hans-Dieter, Dipl.-Ing., D-24114 Kiel (DE)
(74) Vertreter: Hansmann, Dierk, Dipl.-Ing.

(56) Entgegenhaltungen:
- EP-A- 0 280 040
- EP-A- 0 368 403
- EP-A- 0 401 618
- DE-B- 1 255 698
- FR-A- 2 530 567

## Beschreibung

Die Erfindung bezieht sich auf ein Fahrwerk für Schienenfahrzeuge mit vier Radsätzen, wobei jeweils zwei Radsätze ein Drehgestell bilden und die Radsätze über Kopplungs- und Führungselemente mit einem Drehgestellrahmen verbunden sind und zusätzlich der Drehgestellrahmen gegenüber einem Fahrzeugrahmen verdrehbar angeordnet ist wobei an den Endradsätzen der Drehgestelle Stellglieder angelenkt sind.

Bei der Auslegung von Fahrwerken dieser Art sind im wesentlichen zwei Problemfelder zu beachten. Dieses sind:
- ein stabiler Lauf in der Geraden über den gesamten Geschwindigkeitsbereich und
- ein verschleißarmer Lauf im Bogen.

Es sind bereits Fahrwerke bekannt, die durch eine steife Längsführung der Radsätze verhindern, daß es zu selbsterregten Schwingungen kommt und eine sichere Übertragung der Antriebs- und Bremskräfte gewährleisten. Wegen der großen Rückstellkräfte, die dem Ausdrehen der Radsätze durch solche Längsführungen entgegengebracht werden, können sich diese Radsätze im Bogen nicht vollständig radial einstellen. Der verbleibende Schräglauf induziert am vorlaufenden Radsatz des Drehgestells eine nach außen gerichtete Querkraft und am nachlaufenden Radsatz eine zur Bogenmitte zeigende Kraft. Infolge der Momentenwirkung stellt sich das Drehgestell antiradial ein. Dieses wird als Spießgang oder hinterer Freilauf bezeichnet.

Dieses Bogenlaufverhalten führt zu großen Reibungskräften zwischen Rad und Schiene und einem entsprechend hohen Verschleiß.

Mit der Wahl geringerer Steifigkeiten in den Radsatzlängsführungen läßt sich zwar das Kurvenlaufverhalten verbessern, gleichzeitig verschlechtert sich jedoch die Stabilität bei der Fahrt in der Geraden.

Die Forderung nach einem verschleißarmen Bogenlauf und nach einer ausreichend großen Stabilität bei der Geradeausfahrt erfordern deshalb meist einen Kompromiß bezüglich der Radsatzlängsfesselung.

Es sind ferner Fahrwerke bekannt, die zwei durch eine mechanische Kopplungseinrichtung gegensinnig miteinander verkoppelte Radsätze aufweisen und deren Radprofil und Radsatzlängsfesselung derart gestaltet sind, daß die elastischen Rückstellkräfte, die dem Ausdrehen der Radsätze am Drehgestellrahmen entgegenwirken, kleiner sind als die durch die Laufflächenkonizität der Räder erzeugten Längskräfte.

Derartige kreuzgekoppelte Laufwerke sind mit dem Nachteil behaftet, daß aufgrund der geringen Längssteifigkeit der Radsatzführungen zusätzliche Lenker zur Zugkraft- bzw. Bremskraftübertragung benötigt werden. Desweiteren sind besonders Radprofile erforderlich.

Andere Konstruktionen versuchen guten Bogenlauf und eine hohe Stabilität dadurch zu vereinen, daß über Hebel die Ausdrehbewegung zwischen dem Drehgestellrahmen und dem Fahrzeugrahmen auf eine radiale Einstellung der Radsätze übertragen wird. Wegen der im allgemeinen unterschiedlichen Ausdrehwinkel der beiden Drehgestelle wird das vorlaufende Drehgestell auf einen zu großen Bogenradius eingestellt, während das nachlaufende Drehgestell übersteuert wird.

Neben diesem Nachteil ist als weitere ungünstige Eigenschaft derartiger Konstruktionen der hohe Aufwand an mechanischem Kopplungselementen, wie Hebel und Gelenke, die mit Verlusten und Verschleiß behaftet sind, zu nennen.

Eine Verbesserung gelingt durch die Anwendung von Elastomerelementen als Gelenke. Allerdings haben diese Gelenke größere elastische Spiele und erfüllen deshalb die Übertragungsfunktion nur bedingt.

Ferner können sich die Kopplungen zwischen dem Fahrzeugrahmen und den Radsätzen negativ auf die Stabilität beim Lauf in der Geraden auswirken.

Gemäß der EP 0 280 040 A2 ist ein Fahrwerk als Ausbildung mit Koppelelementen bekannt geworden, die gattungsgemäß zwei gegensinnig miteinander gekoppelte Radsätze aufweist. Hierbei sind aber zur Verstellung keine Aktivelemente zur Steuerung angeordnet.

Ferner ist nach der EP 368 403 A1 ein gattungsgemäßes Fahrwerk bekannt, wobei Stellglieder als auch Federungs- und Führungselemente zwischen Drehgestellrahmen und Radsatzlagergehäusen als Parallelanordnung angeordnet sind. Hierbei ist auch eine Kontrolleinheit, zum Vergleich Sollwert-Istwert der Stellglieder zu entnehmen. Diese Anordnung hat den Mangel, daß keine Regelung der Stellglieder vorgesehen ist.

Nach der FR-A-2 530 567 ist eine Radialsteuerung mit Hilfe von Hydraulikzylindern bekannt geworden, die mit den Radsatzlenkern in Reihe geschaltet sind, wobei als Steuerungsgröße Ausdrehwinkelmessungen einer ortsfesten Signalanlage verwendet werden. Hierdurch ist eine gleichmäßige Haftwertinanspruchnahme in allen Radaufstandspunkten nicht sichergestellt.

Aufgabe der Erfindung ist es, ein gattungsgemäßes Fahrwerk für Schienenfahrzeuge zu schaffen, das mit einem geringen Aufwand an mechanischen Kopplungseinrichtungen die radiale Einstellbarkeit der Radsätze beim Bogenlauf sicherstellt, den Verschleiß auf ein Minimum senkt und somit eine gute Zugkraftübertragung im Bogenlauf gewährleistet und die Stabilität beim Lauf in der Geraden nicht beeinträchtigt.

Die Lösung der Aufgabe erfolgt erfindungsgemäß durch die kennzeichnende Merkmalskombination gemäß Anspruch 1.

Weiterhin ist alternativ eine Ausbildung gemäß der kennzeichnenden Merkmalskombination nach Anspruch 2 vorgesehen.

Durch diese Ausbildungen ist es möglich, bei einer Bogenfahrt durch Betätigung der Stellglieder auf ein dem Bogenradius entsprechendes Maß die Endradsätze der Drehgestelle in die radiale Stellung zu spreizen, ohne daß dadurch Rückstellkräfte auf die Radsätze oder den Fahrzeug- oder Drehgestellrahmen entstehen. Die radiale Stellung der Radsätze führt zu einem niedrigen Verschleißniveau und zu einem gleichmäßigen Verschleißverhalten aller Räder. Wegen der nahezu gleichgroßen Haftwertinanspruchnahme in allen Radaufstandspunkten läßt sich eine bessere Zugkraft- bzw. Bremskraftausnutzung im Bogen erreichen, ohne daß es zum Schleudern oder Blockieren der Räder kommt.

Da eine mechanische Kopplung zwischen der Ausdrehbewegung der Radsätze und der Ausdrehbewegung des Drehgestellrahmens entfällt, können sich die Anlaufwinkel der Radsätze frei an das zur Übertragung von Fliehkräften erforderliche Maß anpassen.

Das Fehlen unerwünschter Kopplungen und die Tatsache, daß eine steife Radsatzlängsfesselung gewählt wird, garantieren eine hohe Stabilität sowohl beim Lauf in der Geraden als auch bei Bogenfahrt.

Eine vorteilhafte Ausgestaltung der Erfindung wird dadurch geschaffen, daß als Meßelement zwischen Fahrzeugrahmen und Drehgestellrahmen ein Sensor angeordnet ist und die Stellglieder entsprechend dem von dem Sensor ermittelten Ausdrehwinkel einstellbar sind.

Es wird ferner vorgeschlagen, daß an jedem Drehgestellrahmen ein Sensor angeordnet ist und die Stellglieder gemeinsam entsprechend dem Mittelwert der beiden Ausdrehwinkel über eine Steuervorrichtung einstellbar sind. Der besondere Vorteil dieser Anordnung liegt darin, daß aus einem mittleren Ausdrehwinkel sehr genau der durchfahrene Bogen bestimmbar ist.

In den Zeichnungen sind Ausführungsbeispiele der Erfindung schematisch dargestellt. Es zeigen:
- Fig. 1: eine Seitenansicht eines Fahrwerkes mit kraftgeregelten Stellgliedern zur radialen Einstellung,
- Fig. 2: eine Seitenansicht eines Fahrwerkes mit weggeregelten Stellgliedern zur radialen Einstellung,
- Fig. 3: eine Detailansicht eines weggeregelten Stellgliedes gemäß Fig. 2,
- Fig. 4: eine Anordnung eines Sensors zwischen Drehgestellrahmen und Fahrzeugrahmen,
- Fig. 5: eine Anordnung von Sensoren an Enddrehgestellen und die Aufbereitung der Meßsignale und
- Fig. 6: eine Seitenansicht eines zweiachsigen Drehgestelles mit einem kombinierten Stellglied für beide Radsätze als kraftgeregeltes Stellglied.

Bei der dargestellten Ausführung gemäß Fig. 1 werden die beiden Endradsätze eines Drehgestelles mit einem vorlaufenden Endradsatz 6 und ein nachlaufender Endradsatz 6' gezeigt. Entsprechende Zwischenradsätze sind nicht näher dargestellt. Die Radsätze 6,6' sind in Radsatzlagern 5,5' gelagert, wobei zwei Schraubenfedern 4,4' die Querlasten vom Drehgestellrahmen 3 auf den Radsatz 6,6' übertragen. In Längsrichtung werden die Radsätze 6,6' mit Hilfe eines Längslenkers 7,7' und einem gegeneinander verspannten Federpaket 8,8' geführt. Ebenfalls am Längslenker 7,7' parallel zu dem Federpaket 8,8' greift ein kraftgeregeltes Stellglied 9,9' an. Im vorliegenden Fall wurden hierbei Luftbalgzylinder als kraftgeregelte Stellglieder 9,9' gewählt.

Bei der Geradeausfahrt sind alle Stellglieder 9,9' in Form von Luftbalgzylindern drucklos geschaltet und üben deshalb keine Kraft auf den Radsatz 6,6' aus. Bei Bogenfahrten werden nur die an der Bogenaußenseite liegenden Stellglieder 9,9' mit Druckluft beaufschlagt, so daß eine die beiden Endradsätze 6,6' spreizende Kraft entsteht, die die Radsätze 6,6' veranlaßt, sich radial einzustellen. Durch eine Variation des Druckes kann die Kraft und damit der Winkel zwischen den Radsätzen 6,6' und dem Drehgestellrahmen 3 dem Bogenradius angeglichen werden.

Anstelle der Luftbalgzylinder sind selbstverständlich auch andere kraftgeregelte Stellglieder 9,9', wie Druckluftzylinder, anwendbar. Sofern diese Elemente sowohl Zug- als auch Druckkräfte ausüben können, besteht die Möglichkeit, die Stellglieder 9,9' entweder nur auf einer Seite der Radsätze 6,6' anzuordnen oder die Stellglieder 9,9' derart zu schalten, daß die an der Bogenaußenseite liegenden eine spreizende, die an der Bogeninnenseite liegenden eine kontrahierende Kraft der halben Größe erzeugen.

Gemäß Fig. 2 ist ein Fahrwerk mit einer Radialsteuerung durch ein weggeregeltes Stellglied 11 dargestellt. Die Führung des Radsatzes 6 erfolgt analog der in Fig. 1 skizzierten Weise. Die Funktion des Federpaketes 8,8' übernehmen Sphärolager an den Enden des Längslenkers 10.

Eine Detailausführung eines weggeregelten Stellgliedes in Form einer mechanischen Verstelleinrichtung ist in Fig. 3 dargestellt. In dieser Ausführung ist der Längslenker 10 über das Sphärolager und zwei Klauen 12 mit einer Bewegungsspindel 13 verbunden, wobei die Lager 16 zwischen einer Spindelmutter 14 und einem Befestigungsblock 17 sicherstellen, daß sich die Spindelmutter 14 frei um ihre Achse drehen kann, jedoch axial festliegt und somit die Längskräfte des Radsatzes 6 aufnimmt. Durch den Antrieb der Spindelmutter 14 über ein Zahnrad 15 mit Hilfe eines Verstellmotors wird die Drehbewegung der Spindelmutter auf eine axiale Bewegung der Spindel 13 und des Sphärolagers übertragen. Statt einer mechanischen Verstelleinrichtung sind selbstverständlich auch hydraulische Zylinder einsetzbar.

In Fig. 4 ist die Anordnung eines Sensors 18 zur Steuerung der Stellglieder 9,9';11 anhand eines schematisch dargestellten Drehgestelles dargestellt. Aus einer Abstandsmessung zwischen dem Sensor 18 und einer am Fahrzeugrahmen 1 angebrachten Meßfläche wird der Ausdrehwinkel zwischen Drehgestellrahmen 3 und Fahrzeugrahmen 1 bestimmt.

Die Winkelmessung erfolgt sinnvollerweise in Längsrichtung, da die Verschiebbarkeit zwischen Drehgestellrahmen und Fahrzeugrahmen in Längsrichtung im allgemeinen kleiner ist als in lateraler Richtung.

Gemäß Fig. 5 ist eine Anordnung von zwei Drehgestellen mit Sensoren 18,18' sowie eine logische Verknüpfung der beiden Meßsignale anhand eines im Spurkanal stehenden Schienenfahrzeuges dargestellt.

Mit dem Sensor 18 am vorlaufenden Drehgestell 3 sowie dem Sensor 18' am nachlaufenden Drehgestell 3' wird jeweils der Ausdrehwinkel (α,α') bezüglich des Fahrzeugrahmens 1 gemessen.

Wegen der Schrägstellung innerhalb des Spurkanals und innerhalb der Querfederung können die beiden Winkel und α' von dem Winkel (α φ) abweichen, der sich für radialstehende Drehgestelle ergibt:$\text{α φ =} \frac{\text{lg / 2}}{\text{Rm}}$ mit
- lg:: Drehgestellmittensbstand
- rm:: mittlerer Bogenhalbmesser

Es zeigt sich, daß der Ausdrehwinkel des vorlaufenden Drehgestelles etwas kleiner als α φ ist$\text{α = α φ - Δ α}$ und der Ausdrehwinkel des nachlaufenden etwas größer$\text{α' = α φ + Δ α'}$

Weil Δ α und Δ α' etwa gleich groß sind, läßt sich aus der Summe respektive dem Mittelwert der beiden Winkel vorzüglich ein sehr genaues Maß für den durchfahrenden Bogenradius Rm ableiten:$\overline{\text{α}} \text{=} \frac{\text{α + α'}}{\text{2}} \text{≈ α φ =} \frac{\text{lg/2}}{\text{Rm}}$

Die Verschaltung der Sensorausgangssignale ist ebenfalls in Fig. 5 dargestellt. Durch Summation bzw. Mittelwertbildung (19) werden die beiden Meßsignale zu einer Größe $\overline{\text{α}}$ zusammengefaßt und in den Bogenradius Rm umgerechnet (20). Diese aufbereitete Größe steht nun zur Sollwertvorgabe innerhalb des Regelkreises der Stellglieder 9,9';11 zur Verfügung. Zu berücksichtigen sind nur noch die Achsabstände und die Steifigkeiten, die dem Ausdrehen des Radsatzes gegenüber dem Drehgestellrahmen entgegengesetzt sind.

Wie in Fig. 6 gezeigt ist, bietet es sich bei zweiachsigen Drehgestellen mit nicht allzu großem Achsabstand an, die kraftgeregelten Stellglieder 9,9' des vorlaufenden und des nachlaufenden Radsatzes 6,6' zu einem Stellglied 9 zu kombinieren. Eine ähnliche Anordnung läßt sich auch für weggeregelte Stellglieder 11 realisieren.

## Patentansprüche

1. Fahrwerk für Schienenfahrzeuge mit vier Radsätzen (6,6'), wobei jeweils zwei Radsätze ein Drehgestell bilden und die Radsätze (6,6') über Kopplungs- und Führungselemente mit einem Drehgestellrahmen (3) verbunden sind und zusätzlich der Drehgestellrahmen (3) gegenüber einem Fahrzeugrahmen (1) verdrehbar angeordnet ist, wobei an den Endradsätzen (6,6') der Drehgestelle Stellglieder (9,9') angelenkt sind, die zwischen den Radsatzlagern (5,5') des Radsatzes (6,6') und dem Drehgestellrahmen (3) angeordnet sind, dadurch gekennzeichnet, daß die genannten Kopplungs- und Führungselemente jeweils aus einem Stellglied (9,9'), einem aus verspannten Federn bestehenden Federpaket (8,8') und einem Längslenker (7,7') bestehen, welche in Reihe angeordnet sind und daß die Stellglieder (9,9') kraftgeregelt als Luftbalgzylinder gestaltet sind.

2. Fahrwerk für Schienenfahrzeuge mit vier Radsätzen (6,6'), wobei jeweils zwei Radsätze ein Drehgestell bilden und die Radsätze (6,6') über Kopplungs- und Führungselemente mit einem Drehgestellrahmen (3) verbunden sind und zusätzlich der Drehgestellrahmen (3) gegenüber einem Fahrzeugrahmen (1) verdrehbar angeordnet ist, wobei an den Endradsätzen (6,6') der Drehgestelle Stellglieder (11) angelenkt sind dadurch gekennzeichnet, daß weggeregelte Stellglieder (11) als Verstellmotore für eine Spindel (13) mit einer angetriebenen Mutter (14) angeordnet sind, die an den Radsatzlagern (5,5') des Radsatzes (6,6') und dem Drehgestellrahmen (3) angeordnet und Stellglieder (11) in Reihe mit Längslenkern (10) angeordnet sind.

3. Fahrwerk nach Anspruch 1 oder 2, dadurch gekennzeichnet, daß als Meßelement zwischen Fahrzeugrahmen (1) und Drehgestellrahmen (3) ein Sensor (18) angeordnet ist und die Stellglieder (9,9';11) entsprechend dem von dem Sensor (18) ermittelten Ausdrehwinkel einstellbar sind.

4. Fahrwerk nach einem der Ansprüche 1 bis 3, dadurch gekennzeichnet, daß an jedem Drehgestellrahmen (3) ein Sensor (18,18') angeordnet ist und die Stellglieder (9,9';11) gemeinsam entsprechend dem Mittelwert der beiden Ausdrehwinkel über eine Steuervorrichtung einstellbar sind.

## Claims

1. Chassis for rail vehicles with four wheel sets (6, 6'), two wheel sets forming a bogie in each case and the wheel sets (6, 6') being connected via coupling and guide elements to a bogie frame (3) and in addition the bogie frame (3) being rotatably arranged relative to a vehicle frame (1), adjusting members (9, 9'), which are arranged between the wheel set bearings (5, 5') of the wheel set (6, 6') and the bogie frame (3), being articulatedly connected to the end wheel sets (6, 6') of the bogies, characterised in that the said coupling and guide elements each comprise an adjusting member (9, 9'), a spring set (8, 8') consisting of prestressed springs and a longitudinal control arm (7, 7'), which are arranged in series, and the adjusting members (9, 9') are designed as a power-controlled air bellows cylinder.

2. Chassis for rail vehicles with four wheel sets (6, 6'), two wheel sets forming a bogie in each case and the wheel sets (6, 6') being connected via coupling and guide elements to a bogie frame (3) and in addition the bogie frame (3) being rotatably arranged relative to a vehicle frame (1), adjusting members (11) being articulatedly connected to the end wheel sets (6, 6') of the bogies, characterised in that path-controlled adjusting members (11) are arranged as adjusting motors for a spindle (13) with a driven nut (14) and are arranged on the wheel set bearings (5, 5') of the wheel set (6, 6') and on the bogie frame (3), and adjusting members (11) are arranged in series with longitudinal control arms (10).

3. Chassis according to claim 1 or 2, characterised in that a sensor (18) is arranged as a measuring element between the vehicle frame (1) and the bogie frame (3), and the adjusting members (9, 9', 11) are adjustable as a function of the turn-out angle determined by the sensor (18).

4. Chassis according to one of claims 1 to 3, characterised in that a sensor (18, 18') is arranged on each bogie frame (3) and the adjusting members (9, 9', 11) are adjustable together by means of a control device as a function of the average of the two turn-out angles.

## Revendications

1. Train de roulement pour véhicules ferroviaires qui comporte quatre trains de roues (6, 6') dans le cas duquel chaque paire de trains de roues forme un bogie, les trains de roues (6, 6') sont reliés à un châssis de bogie (3) par des éléments d'accouplement et de guidage et le châssis de bogie (3) est de plus monté de façon à pouvoir tourner par rapport à un châssis de véhicule (1), dans le cas duquel aux trains de roues (6,6') d'extrémité des bogies sont articulés des éléments de réglage (9, 9') qui sont montés entre les paliers de trains de roues (5, 5') du train de roues (6, 6') et le châssis de bogie (3), le train de roulement étant caractérisé en ce que les éléments d'accouplement et de guidage précités sont constitués par un élément de réglage (9, 9') un paquet de ressorts (8, 8') se composant de ressorts comprimés et d'un bras oscillant longitudinal (7, 7') qui sont montés en série, et en ce que les éléments de réglage (9, 9') réglés sous l'influence d'une force, ont été prévus sous la forme de cylindres pneumatiques à soufflet.

2. Train de roulement pour véhicules ferroviaires qui comporte quatre trains de roues (6, 6'), dans le cas duquel chaque paire de train de roues forme un bogie, les trains de roues (6, 6') sont reliés à un châssis de bogie (3) par des éléments d'accouplement et de guidage et le châssis de bogie (3) est de plus monté de façon à pouvoir tourner par rapport à un châssis de véhicule (1), dans le cas duquel aux trains de roues (6,6') d'extrémité des bogies sont articulés des éléments de réglage (11), le train de roulement étant caractérisé en ce que des éléments de réglage (11) réglés en fonction d'un déplacement, sont montés en tant que servomoteurs pour une tige filetée (13) avec un écrou commandé (14) qui ont été prévus aux paliers de train de roues (5,5') du train de roues (6, 6') et au châssis de bogie (3) et en ce que les éléments de réglage (11) sont montés en série avec des bras oscillants longitudinaux (10).

3. Train de roulement suivant l'une ou 1 autre des revendications 1 et 2, caractérisé en ce que comme élément de mesure, il a été prévu un capteur (18) entre le châssis de véhicule (1) et le châssis de bogie (3) et en ce que les éléments de réglage (9,9'; 11) peuvent être réglés en fonction de l'angle de rotation relevé par le capteur (18).

4. Train de roulement suivant l'une quelconque des revendications 1 à 3, caractérisé en ce qu'il a été prévu un capteur (18, 18') à chacun des châssis de bogie (3) et en ce que les éléments de réglage (9, 9'; 11) peuvent être réglés en commun en fonction de la valeur moyenne des deux angles de rotation par l'intermédiaire d'un dispositif de réglage.
